# EUROPÄISCHE PATENTSCHRIFT

(11) **EP 0 102 345 B1**
(45) Veröffentlichungstag und Bekanntmachung des Hinweises auf die Patenterteilung: **15.01.1986**
(21) Anmeldenummer: 83890103.1
(22) Anmeldetag: 23.06.1983
(51) Int. Cl.: B22D 11/04, B22D 11/128

(54) **Kokille einer Stranggiessanlage**
Ingot mould for a continuous-casting plant
Lingotière d'une installation de coulée continue

(30) Priorität: 22.07.1982 AT 2849/82
(43) Veröffentlichungstag der Anmeldung: 07.03.1984
(73) Patentinhaber: VOEST-ALPINE Aktiengesellschaft, A-4020 Linz (AT)
(72) Erfinder: Gränitz, Fritz, Dipl.-Ing., A-4040 Linz (AT); Hargassner, Reinhard, A-4020 Linz (AT)
(74) Vertreter: Wolfram, Gustav, Dipl.-Ing.

## Beschreibung

Die Erfindung betrifft eine Kokille einer Stranggießanlage, insbesondere einer Stahlstranggießanlage zum Herstellen von Strängen mit Brammenquerschnittsformat, mit auf verschiedene Strangmaße einstellbaren Kokillenseitenwänden und mit unterhalb der Kokille angeordneten Stützeinrichtungen, wie Fußrollen, zum Stützen des aus der Kokille austretenden Stranges, wobei diese Stützeinrichtungen mittels von oben her lösbarer Halterungsmittel, wie Spannschrauben, Zuganker od.dgl., an der Kokille befestigt sind und die Halterungsmittel in die Kokillenseitenwände durchsetzende, bis an die Oberseite der Kokillenseitenwände führende Hohlräume eingesetzt sind.

Eine Kokille dieser Art ist aus der AT-PS 343 838 bekannt. Die Fußrollen dieser bekannten Kokille weisen bei einer Formatverstellung der Kokillenseitenwände stets die richtige Lage zu den Kokillenseitenwänden auf und sind im Falle eines Strangdurchbruches zwecks Ausbaus der Kokille leicht von der Oberseite der Kokille her zu lösen.

Beim Stranggießen ist man manchmal gezwungen, das Gießen kurzzeitig zu unterbrechen bzw. kurzzeitig die Ausziehgeschwindigkeit stark zu erniedrigen, z.B. wenn man das Verteilergefäß wechseln will oder wenn man im Anschluß an das Vergießen von Stahl einer Qualität ohne Abbruch des Gießens Stahl einer anderen Qualität vergießen will, wenn also derselbe Strang Abschnitte unterschiedlicher Qualität aufweist.

Durch eine kurzzeitige Unterbrechung des Gießvorganges bzw. durch kurzzeitiges Erniedrigen der Ausziehgeschwindigkeit kommt es zu einer Strangschrumpfung, durch die ein Spalt zwischen den Kokillenseitenwänden und der Strangschale bewirkt wird. Nimmt man nach dem kurzzeitigen Unterbrechen des Gießvorganges bzw. nach Erniedrigen der Ausziehgeschwindigkeit wieder den normalen Gießbetrieb auf, kann es vorkommen, daß durch diesen Spalt Stahlschmelze austritt und entlang der Strangschale abrinnt. Dabei sind die Fußrollen der Kokille besonders gefährdet, denn, wenn die ausrinnende Stahlschmelze bis zu den Fußrollen hin noch nicht an der bereits gebildeten Strangschale erstarrt ist, kann es zu einem Schaden an den Fußrollen, insbesondere zu einem Verschweißen der Fußrollen kommen.

Die Erfindung bezweckt die Vermeidung dieser Schwierigkeit und stellt sich die Aufgabe, eine Kokille der eingangs beschriebenen Art derart weiterzubilden, daß ein Schaden an den Stützeinrichtungen bei einem Auslaufen von Stahlschmelze bei einem Strangdurchbruch bzw. nach einer Strangschrumpfung zuverlässig vermieden wird, wobei jedoch die Vorteile der oben beschriebenen bekannten Kokille, nämlich die leichte Lösbarkeit der Stützeinrichtungen bzw. die genaue Ausrichtung der Stützeinrichtungen auch nach einer Formatumstellung, erhalten bleiben.

Diese Aufgabe wird erfindungsgemäß dadurch gelöst, daß die Stützeinrichtungen an Stelleinrichtungen zum Verschieben der Stützeinrichtungen etwa senkrecht zur Achse der Kokille angeordnet sind und die Stelleinrichtungen mittels der Halterungsmittel an den Kokillenseitenwänden befestigt sind.

Um die Stützeinrichtungen genau an die Konizität des Stranges anpassen zu können, sind die Stützeinrichtungen an den Stelleinrichtungen gelenkig befestigt, wobei die Achsen der Gelenkverbindungen in einer Ebene senkrecht zur Achse der Kokille liegen.

Vorteilhaft sind die der Achse der Kokille nächstliegenden Lagen der Stützeinrichtungen durch einstellbare Anschläge begrenzt, wobei vorteilhaft in die Anschläge induktive Weggeber eingebaut sind, wodurch eventuelle Fertigungsungenauigkeiten beim erstmaligen Ausrichten der Stützeinrichtungen ausgeglichen werden können. Die Anbringung von induktiven Weggebern ermöglicht es, Bewegungen der Stützeinrichtung während des Gießvorganges zu verfolgen.

Zweckmäßig sind die Stützeinrichtungen unter Zwischenlage austauschbarer Beilagen an den Stelleinrichtungen befestigt. Durch Austausch der Beilagen ist es in einfacher Weise möglich, eine Abnützung der Kokillenseitenwände zu berücksichtigen.

Gemäß einer bevorzugten Ausführungsform sind die Stelleinrichtungen als Druckmittelzylinder ausgebildet, die in Richtung zur Achse der Kokille mittels Federn beaufschlagt und in die entgegengesetzte Richtung mittels eines Druckmittels beaufschlagbar sind, wodurch die Stützeinrichtungen auch bei Ausfall des Druckmittels stets in vorderster, die Strangschale stützender Stellung gehalten sind.

Zum leichten Austausch der Kokillenseitenwände, bei welchem Austausch ein Ausbau der Stützeinrichtungen vermieden werden soll, sind die die Kokillenseitenwände durchsetzenden Hohlräume als zur Kokillenaußenseite hin offene Schlitze ausgebildet.

Die Erfindung ist anhand der Zeichnung näher erläutert, wobei Fig. 1 eine Draufsicht auf eine Kokille und Fig. 2 einen Schnitt gemäß der Linie 11-11 der Fig. 1 zeigen. Fig. 3 zeigt eine weitere Ausführungsform in zu Fig. 2 analoger Darstellung.

Eine Platten kokille 1 zum Gießen von Stahlsträngen mit Brammenquerschnittsformat ist von einem rahmenartigen Wasserkasten 2 gebildet, in dem die Kokillenseitenwände 3, 4 der Kokille, u.zw. die Schmalseitenwände 3 und die Breitseitenwände 4, eingesetzt sind. Die Kokillenseitenwände 3, 4 stützen sich an dem Wasserkasten 2 ab und sind gegenüber diesem zum Zweck der Formatverstellung bzw. zum Zweck der Neigungsänderung verstellbar. Für die Schmalseitenwände 3 dienen zur Verstellung Stellspindeln 5. Die Kokillenseitenwände 3,4 sind über Wasseranschlüsse 6 mit dem Wasserkasten 2 zur Kühlung leitungsmäßig verbunden.

Jede Schmalseitenwand 3 ist aus einem direkt mit dem Strang in Kontakt gelangenden, mit einer Innenkühlung versehenen Kupferteil 7 gebildet, der an einer den Kupferteil stützenden Stützplatte 8 mittels Nasen 9 und Halteklammern 10 festklemmbar ist. Die Stellspindeln 5 zur Verstellung der Schmalseitenwände sind jeweils an der Hinterseite der Stützplatte 8 angelenkt.

Die im dargestellten Ausführungsbeispiel als Fußrollen 11 ausgebildeten, an der Unterseite der Kokille angeordneten.Stützeinrichtungen, sind mittels Rollenhalterungen 12, 12' an einer Halteplatte 13 befestigt. Die Fußrollen 11 sind einerseits als zwischen zwei Halterungen 12 eingesetzte Rollen bzw. als über eine Mittelhalterung 12' auskragende Rollen ausgebildet, so daß die Strangschale an ihren Schmalseiten über die ganze Breite gestützt ist.

Die Halteplatte 13 ist mittels einer Stelleinrichtung horizontal verschiebbar. Die Halteplatte 13 ist zu diesem Zweck an dem Kolben 14 eines die Stelleinrichtung verkörpernden Druckmittelzylinders 15 gelenkig befestigt, wobei zwischen dem Gelenk 16 und der Halteplatte 13 jedoch noch eine austauschbare Beilage 17 bestimmter Dicke vorgesehen ist. Die Achse 18 des Gelenkes ist senkrecht zur Achse 19 der Kokille ausgerichtet, so daß die Fußrollen 11 an die Form des aus dem Hohlraum der Kokille 1 austretenden Stranges anpaßbar sind. Der Kolben 14 des Druckmittelzylinders 15 drückt die Fußrollen 11 in Richtung zur Achse 19 der Kokille 1 mittels Tellerfedern 20, u.zw. so weit, bis zwei an jeweils einer Konsole 21 der Halteplatte montierte Stellschrauhen 22 mit Anschlägen 23, die mit dem Druckmittelzylinder 15 starr verbunden sind, in Kontakt gelangen. Eine der Stellschrauben 22 ist im oberen Endbereich und eine der Stellschrauben 22 im unteren Endbereich der Halteplatte vorgesehen, so daß mittels der Stellschrauben 22 auch die Neigung der von den Fußrollen 11 gebildeten Ebene 24 bei in vorderster Stellung befindlichen Fußrollen 11 eingestellt werden kann.

Zum Zurückziehen des Kotbens 14 des Druckmittelzylinders 15 dient ein in den Raum 25 zwischen Kolben 14 und Zylinderteil 26 eintretendes hydraulisches Druckmittel. Dadurch kann der Kolben so weit zurückgezogen werden, bis die Halteplatte mit einem am Druckmittelzylinder 15 ebenfalls starr montierten Anschlag 27 in Kontakt gelangt.

Der Druckmittelzylinder 15 ist an einer winkelförmigen Konsole 28 befestigt, die an der Unterseite der Stützplatte 8 der Schmalseitenwand 3 anliegt und gegenüber dieser mittels eines Einlegestückes. 29 ausgerichtet ist. Die Befestigung der Konsole 28 an der Schmalseitenwand 3 erfolgt jeweils mittels zweier nebeneinander angeordneter Spannschrauben 30, die in bis an die Oberseite 31 der Schmalseitenwände 3 führende Hohlräume 32 eingesetzt sind. Die untere Mutter 33 jeder Spannschraube ist mit der Konsole 28 durch eine Schweißnaht verbunden. Mit der oberen Mutter 34 läßt sich jede der Spannschrauben 30 spannen. Bei diesem Vorgang wird eine Verdrehung der Spannschrauben 30 jeweils durch ein an einem am oberen Ende jeder Spannschraube vorgesehenen Vierkant 35 angreifendes Werkzeug verhindert.

Der Hohlraum 32 durchsetzt jeweils nicht nur die Stützplatte 8 jeder Schmalseitenwand 3, sondern auch den an dieser Stützplatte 8 vorgesehenen Kupferteil 7. Jeder Hohlraum 32 ist im Bereich des Kupferteiles 7 als nach hinten zu offener Schlitz ausgeführt, sodaß man den Kupferteil 7 von der Stützplatte 8 ausbauen kann, ohne eine der Spannschrauben 30 axial entfernen zu müssen.

Wie insbesondere aus Fig. 2 ersichtlich ist, ist der Platzbedarf für die Stelleinrichtung 15 zum Verschieben der Fußrollen 11 nur sehr gering, da diese Einrichtung direkt an den Schmalseitenwänden 3 der Kokille 1 befestigt ist, d.h. der Platzbedarf ist unabhängig von dem Verstellbereich, innerhalb dessen die Schmalseitenwand. 3 der Kokille 1 zur Formatänderung des Stranges verstellt werden kann. Dadurch ist die erfindungsgemäße Kokille 1 insbesondere für Mehrfachstranggießanlagen besonders geeignet, bei denen es auf eine eng benachbarte Anordnung der nebeneinanderliegenden Kokillen ankommt.

Weiters ist der Weg 36, um den die Fußrollen 11 zurückgezogen werden können, für jede Lage der Schmalseitenwand 3 stets gleich groß. Die austauschbare Beilage 17 dient dazu, eine Abnützung der Kupferteile 7 der Schmalseitenwände 3 berücksichtigen zu können, d.h. wenn die Schmalseitenwand 3 um ein bestimmtes Maß abgenützt ist, wird die Beilage 17 durch eine entsprechend dünnere Beilage ersetzt.

Werden die Schmalseitenwände 3 auf ein neues Strangmaß eingestellt, brauchen die an ihnen befestigten Fußrollen 11 nicht neu einjustiert werden. Dadurch sind in dem sehr engen Raum unterhalb der Kokille keine Einstellarbeiten mehr notwendig. Sollte bei einem Strangdurchbruch ein rechtzeitiges Zurückziehen der Fußrollen 11 in eine von der Strangschale im Abstand befindliche Stellung nicht mehr möglich sein, so kann die Kokille 1 trotz Verschweißens der Fußrollen 11 mit der Strangschale ausgebaut werden, u.zw. indem die Spannschrauben 30 gelöst werden, worauf die Kokille 1 nach oben aus der Anlage herausgehoben werden kann.

Gemäß der in Fig. 3 dargestellten Ausführungsform ist die die Fußrollen 11 tragende Halteplatte 13 an einer weiteren Platte 37 angelenkt, wobei die Achse 18 des Gelenkes 16 sich parallel zu den Achsen der Fußrollen 11 erstreckt. Die platte 37 wird mittels zweier übereinander angeordneter federbeaufschlagter Kolben 38 in Richtung zur Achse 19 der Kokille 1 gepreßt. Zur fluchtenden Einstellung der Fußrollen 11 zur Schmalseitenwand 3 sind in die Kolben 38 Distanzhülsen 39 eingesetzt, deren Länge sich nach der vordersten Position der Fußrollen 11 richtet Die Platte 37 ist mittels Gewindebolzen 40 mit den Kolben 38 verschraubt.

. Zwischen den beiden übereinanderliegenden Kolben 38 ist ein Hydraulikzylinder 41 vorgesehen, mit dessen Hilfe die Platte 37 und damit die Fußrollen 11 entgegen der Wirkung der Tellerfedern 42 aus der die Strangschale stützenden Stellung rückziehbar sind, u.zw. so weit rückziehbar sind, bis die Ringfläche 43 der Kolben 38 an der gegenüberliegenden Deckelfläche 44 zum Anliegen kommt. Zwischen dem Kolben 45 des Hydraulikzylinders 41 und der Platte 37 ist eine gegen Beilagen mit anderer Dicke austauschbare Beilage 46 vorgesehen. In dem die Tellerfedern 42 aufnehmenden Gehäuse 47 ist jeweils ein Anschlag 48 vorgesehen, der die vorderste Stellung der federbeaufschlagten Kolben 38 bestimmt. Die Halteplatte 13 ist gegenüber der Platte 37 mittels Zug- und Druckschrauben 49, 50 verstellbar fixiert, wodurch die Neigung der Halteplatte 13 gegenüber der Platte 37 einstellbar ist.

Die Erfindung beschränkt sich nicht auf das dargestellte Ausführungsbeispiel, sondern kann in verschiedener Hinsicht modifiziert werden. So ist es beispielsweise möglich, die Stelleinrichtung 15 auch für die an den Breitseitenwänden 4 der Kokille 1 vorgesehenen Fußrollen vorzusehen. Weiters kann die Stelleinrichtung selbst außer als Druckmittelzylinder 15 gemäß dem Ausführungsbeispiel auch als doppelt beaufschlagbarer Druckmittelzylinder oder als Stellspindel ausgeführt sein.

Gemäß einer weiteren Ausführungsform sind die Stellschrauben 22 mit induktiven Weggebern ausgestattet, wobei die Weggeber in die Stellschrauben eingebaut sind. Dadurch ist es möglich, eine Bewegüng der die Fußrollen tragenden Halteplatte 13 während des Gießvorganges zu registrieren.

## Patentansprüche

1. Kokille (1) einer Stranggießanlage, insbesondere einer Stahlstranggießanlage zum Herstellen von Strängen mit Brammenquerschnittsformat, mit auf verschiedene Strangmaße einstellbaren Kokillenseitenwänden (3, 4) und mit unterhalb der Kokille (1) angeordneten Stützeinrichtungen, wie Fußrollen (11), zum Stützen des aus der Kokille (1) austretenden Stranges, wobei diese Stützeinrichtungen (11) mittels von oben her lösbarer Halterungsmittel, wie Spannschrauben (30), Zuganker od.dgl., an der Kokille. (1) befestigt sind und die Halterungsmittel (30) in die Kokillenseitenwände (3,4) durchsetzende, bis an die Oberseite (31) der Kokillenseitenwände führende Hohlräume (32) eingesetzt sind, dadurch gekennzeichnet, daß die Stützeinrichtungen (11) an Stelleinrichtungen(15;41) zum Verschieben der Stützeinrichtungen (11) etwa senkrecht zur Achse (19) der Kokille (1) angeordnet sind und die Stelleinrichtungen (14) mittels der Halterungsmittel (30) an den Kokillenseitenwänden (3, 4) befestigt sind.

2. Kokille nach Anspruch 1, dadurch gekennzeichnet, daß die Stützeinrichtungen (11) an den Stelleinrichtungen (15) gelenkig befestigt sind, wobei die Achsen (18) der Gelenkverbindungen (16) in einer Ebene senkrecht zur Achse (19) der Kokille (1) liegen (Fig. 1 und 2).

3. Kokille nach Anspruch 1 oder 2, dadurch gekennzeichnet, daß die der Achse (19) der Kokille (1) nächstliegenden Lagen der Stützeinrichtungen (11) durch einstellbare Anschläge (22, 23) begrenzt sind, wobei vorteilhaft in die Anschläge (22, 23) induktive Weggeber eingebaut sind.

4. Kokille nach den Ansprüchen 1 bis 3, dadurch gekennzeichnet, daß die Stützeinrichtungen (11) unter Zwischenlage austauschbarer Beilagen (17;46) an den Stelleinrichtungen (15) befestigt sind.

5. Kokille nach den Ansprüchen 1 bis 4, dadurch gekennzeichnet, daß die Stelleinrichtungen (15) als Druckmittelzylinder ausgebildet sind, die in Richtung zur Achse (19) der Kokille (1) mittels Federn (20) beaufschlagt und in die entgegengesetzte Richtung mittels eines Druckmittels beaufschlagbar sind.

6. Kokille nach den Ansprüchen 1 bis 5, dadurch gekennzeichnet, daß die die Kokillenseitenwände (3, 4) durchsetzenden Hohlräume (32) als zur Kokillenaußenseite hin offene Schlitze ausgebildet sind.

7. Kokille nach Anspruch 1 oder 6, dadurch gekennzeichnet, daß eine die Stützeinrichtungen (11) tragende Platte (13) gelenkig an einer weiteren Platte (37) montiert ist, welche weitere Platte (37) einerseits mittels mindestens eines federbeaufschlagten Kolbens (38) in die der Achse (19) der Kokille (1) nächstliegende Lage der Stützeinrichtungen (11) preßbar und andererseits mittels mindestens eines Druckmittelzylinders (41) aus dieser Stellung rückziehbar ist (Fig. 3).

## Claims

1. A mold (1) of a continuous casting plant, in particular of a continuous casting plant for the production of steel strands having slab cross- sectional formats, comprising mold side walls (3, 4) adjustable to different strand dimensions and supporting means, such as foot rollers (11), arranged below the mold (1) for supporting the strand emerging from the mold (1), which supporting means (11) are fastened to the mold (1) by holding means, such as clamping bolts (30), drawing anchors, or the like, which are detachable from above and are inserted in cavities (32) penetrating the mould side walls (3, 4) and leading as far as to the upper side (31) of the mold side walls, characterised in that the supporting means (11) are arranged on adjusting means (15; 41) for displacing the supporting means (11) approximately perpendicular to the axis (19) of the mold (1) and the adjusting means (15; 41) are fastened to the mold side walls (3, 4) by the holding means (30)..

2. A mold according to claim 1, characterised in that the supporting means (11) are articulately fastened to the adjusting means (15), the axes (18) of the link joints (16) lying in a plane perpendicular to the axis (19) of the mold (1) (Figs. 1 and 2).

3. A mold according to claim 1 or 2, characterised in that the positions of the supporting means (11) being next to the axis (19) of the mold (1) are delimited by adjustable stops (22, 23), inductive path transmitters advantageously being incorporated in the stops (22, 23).

4. A mold according to claims 1 to 3, characterised in that the supporting means (11) are fastened to the adjusting means (15) by the interposition of exchangeable shims (17; 46).

5. A mold according to claims 1 to 4, characterised in that the adjusting means (15)-are designed as pressure medium cylinders, which are actuated in the direction towards the axis (19) of the mold (1) by means of springs (20) and are actuatable in the opposite direction by means of a pressure medium.

6. A mold according to claims 1 to 5, characterised in that the cavities (32) penetrating the mold side walls (3, 4) are designed as slots open towards the mold outer side.

7. A mold according to claim 1 or 6, characterised in that a plate (13) carrying the supporting means (11) is articulately fastened to a further plate (37), which further plate (37), on the one hand, is pressable into the position of the supporting means (11) next to the axis (19) of the mold (1) by means of at least one spring-actuated piston (38) and, on the other hand, is retractable from this position by means of at least one pressure-medium cylinder (41). (Fig. 3).

## Revendications

1 - Lingotière (1) pour installation de coulée continue, notamment pour une installation de coulée continue d'acier destinée à la production de barres possédant un format de section de brames, comprenant des parois latérales de lingotière (3, 4) qui peuvent être réglées sur différentes dimensions de barres et des dispositifs de soutien, tels que des rouleaux de pied (11), disposés au-dessous de la lingotière (1) et servant à soutenir la barre qui sort de la lingotière (1), ces dispositifs de soutien (11) étant fixés à la lingotière (1) à l'aide de moyens de fixation tels que des vis de serrage (30), des tirants ou équivalents, que l'on peut ouvrir ou dévisser d'en haut, et les moyens de fixation (30) étant enfilés dans des cavités (32) qui traversent les parois latérales (3, 4) de la lingotière et se prolongent jusqu'au bord supérieur (31) des parois latérales de la lingotière, caractérisée en ce que les dispositifs de soutien (11) sont montés sur des dispositifs de réglage (16; 41) servant à déplacer les dispositifs de soutien (11) à peu près perpendiculairement à l'axe (18) de la lingotière (1) et en ce que les dispositifs de réglage (16; 41) sont fixés aux parois latérales (3,4) de la lingotière à l'aide des moyens de fixation (30).

2 - Lingotière selon la revendication 1, caractérisée en ce que les dispositifs de soutien (11) sont fixés aux dispositifs de réglage (15) par des liaisons articulées, les axes (18) des liaisons articulées (16) se trouvant dans un plan perpendiculaire à l'axe (18) de la lingotière (1) (figures 1 et 2).

3 - Lingotière selon l'une des revendications 1 et 2, caractérisée en ce que les positions des dispositifs de soutien (11) qui sont les plus rapprochées de l'axe (19) de la lingotière (1) sont limitées par des butées réglables (22, 23), des capteurs de course inductifs étant avantageusement incorporés dans les butées (22, 23).

4 - Lingotière selon les revendications 1 à 3, caractérisée en ce que les dispositifs de soutien (11) sont fixés aux dispositifs de réglage (15) avec interposition de cales interchangeables (17; 46).

5 - Lingotière selon les revendications 1 à 4, caractérisée en ce que les dispositifs de réglage (15) sont constitués par des cylindres à fluide sous pression qui sont sollicités par des ressorts (20) dans le sens allant vers l'axe (19) de la lingotière (1) et qui peuvent être sollicités dans le sens inverse au moyen d'un fluide sous pression.

6 - Lingotière selon les revendications 1 à 6, caractérisée en ce que les cavités (32) qui traversent les parois latérales (3, 4) de la lingotière sont constituées par des fentes qui débouchent sur la face externe de la lingotière.

7 - Lingotière selon l'une des revendications 1 et 6, caractérisée en ce qu'une plaque (13) qui porte les dispositifs de réglage (11) est montée par une liaison articulée sur une autre plaque (37), laquelle autre plaque (37) peut être, d'une part, poussée jusqu'à la position des dispositifs de réglage (11) qui est la plus rapprochée de l'axe (19) de la lingotière (1) à l'aide d'au moins un piston (38) sollicité par ressorts et, d'autre part, rétractée à partir de cette position à l'aide d'au moins un cylindre à fluide sous pression (41) (figure 3).
